# EUROPÄISCHE PATENTSCHRIFT

(11) **EP 2 292 420 B1**
(45) Veröffentlichungstag und Bekanntmachung des Hinweises auf die Patenterteilung: **25.04.2012**
(21) Anmeldenummer: 09169237.6
(22) Anmeldetag: 02.09.2009
(51) Int. Cl.: B31D 5/00, B31B 11/00, B65D 5/48

(54) **Vorrichtung zur Herstellung eines Einsatzes für eine Faltschachtel und Maschine zur Herstellung einer Faltschachtel mit Einsatz**
Device for the production of an insert for a folding box, and machine for the production of a folding box with insert
Dispositif de fabrication d'un insert pour une boîte pliante, et machine de fabrication d'une boîte pliante avec insert

(43) Veröffentlichungstag der Anmeldung: 09.03.2011
(73) Patentinhaber: Robert Bosch GmbH, 70442 Stuttgart (DE)
(72) Erfinder: Paal, Claus, 71384 Weinstadt (DE)

(56) Entgegenhaltungen:
- GB-A- 907 275
- GB-A- 973 240
- US-A- 3 889 580
- US-A- 4 596 543

## Beschreibung

Die vorliegende Erfindung betrifft eine Vorrichtung zur Herstellung eines Einsatzes für eine Faltschachtel aus einem flach liegenden Zuschnitt und eine Maschine zur Herstellung einer Faltschachtel mit Einsatz. Die Faltschachtel und der Zuschnitt können aus Papier, Pappe oder Karton gefertigt sein.

Faltschachteln mit einem Einsatz zur Unterteilung des Innenvolumens sind allgemein bekannt.

Derartige Faltschachteln werden in den unterschiedlichsten Bereichen verwendet, beispielsweise zur Verpackung von Lebensmitteln oder von Artikeln des täglichen Alltags, des Haushalts oder ähnlichen Produkten.

Sowohl die Faltschachtel als auch der Einsatz für das Innere der Faltschachtel werden aus einem flach liegenden Zuschnitt geformt.

Aus der GB 973240 A ist bereits eine Vorrichtung zur Herstellung eines Einsatzes für Faltschachteln bekannt. Zum zusammenrücken der Faltgabeln und Faltstempel ist ein um eine zu den Wellen senkrechte Welle schwenkbarer zweiarmiger Hebel vorgesehen, der über Verbindungsstangen mit die Faltorgane tragenden, auf den Wellen angeordneten Muffen verbunden ist, wobei die Entfernung der Anlenkpunkte der Stangen am Hebel von dessen Drehachse den Verschiebungsweg der einzelnen Muffen bestimmt.

Aufgabe der vorliegende Erfindung ist es, eine Vorrichtung zu schaffen, die eine möglichst automatisierte Herstellung des Einsatzes aus einem flach liegenden Zuschnitt ermöglicht.

Diese Aufgabe wird durch eine Vorrichtung der eingangs genannten Art gelöst, wobei Formwerkzeuge vorgesehen sind, die senkrecht zur Ebene des Zuschnitts und relativ zueinander verfahrbar sind, wobei die Formwerkzeuge mit Mitteln zur Fixierung von Teilen des Zuschnitts ausgestattet sind.

Durch die Bewegung der Formwerkzeuge senkrecht zur Ebene des Zuschnitts wird erreicht, dass aus dem Zuschnitt ein oder mehrere Bodenbereiche und Wandbereiche aufgerichtet werden.

Durch die Bewegung der Formwerkzeuge relativ zueinander wird erreicht, dass die aufgerichteten Bereiche zusammen geschoben werden. Dadurch entsteht eine Art Gitter zum Einsatz in die Faltschachtel zur Unterteilung des Volumens im Inneren der Faltschachtel.

Die Aufgabe wird auch durch eine Maschine gelöst, die einen ersten Bearbeitungszug zur Herstellung der Faltschachtel und einen zweiten Bearbeitungszug zur Herstellung des Einsatzes aufweist. Durch die zwei nebeneinander angeordneten Bearbeitungszüge können Faltschachteln und Einsätze parallel erzeugt werden und anschließend ineinander gefügt werden.

Erfindungsgemäß sind die Mittel zur Fixierung des Zuschnitts für den Einsatz an den Formwerkzeugen durch Unterdruck- oder Vakuumsauger ausgebildet.

Ein bevorzugtes Ausführungsbeispiel der Erfindung ist in der Zeichnung dargestellt und wird nachfolgend anhand der Figuren der schematischen Zeichnung erläutert. Es zeigt:
- Figur 1: eine Draufsicht einer Anordnung zur Herstellung eines Einsatzes für eine Faltschachtel mithilfe von Formwerkzeugen;
- Figur 2: eine Seitenansicht der Anordnung gemäß Figur 1 vor der Bearbeitung des Zuschnitts des Einsatzes;
- Figur 3a: eine Seitenansicht der Anordnung gemäß Figur 1 während einem ersten Bearbeitungsschritt;
- Figur 3b: eine um 90° zu Figur 3b versetzte Seitenansicht der Anordnung gemäß Figur 1;
- Figur 4: eine Draufsicht der Formwerkzeuge gemäß Figur 1 während einem zweiten Bearbeitungsschritt;
- Figur 5: eine Draufsicht des fertig gestellten Einsatzes;
- Figur 6: einen perspektivische Darstellung der Faltschachtel mit dem Einsatz;
- Figur 7: eine Draufsicht einer Maschine zur Herstellung einer Faltschachtel mit Einsatz.

Aus der Figur 1 ist ersichtlich, dass eine Anordnung 1 zur Herstellung eines Einsatzes zur Unterteilung einer Faltschachtel in verschiedene Gefache ein nur schematisch angedeutetes Portal 3 mit stempelförmig ausgebildeten Formwerkzeugen 2a bis 2e umfasst. Die Formwerkzeuge 2a bis 2e können zunächst in Pfeilrichtung 4 verfahren und über einem Zuschnitt 8 positioniert werden. Nach der Positionierung befinden sich die Formwerkzeuge 2a bis 2e direkt über dem Mittelteil 5, dem späteren Boden des Einsatzes.

In einem nächsten Verfahrensschritt werden die Formwerkzeuge 2a bis 2e in Pfeilrichtung 9 abgesenkt (siehe Figur 2), so dass sich Formwerkzeug 2a über dem Teilbereich 5a des Einsatzes 8, Formwerkzeug 2b über dem Teilbereich 5b, Formwerkzeug 2c über dem Teilbereich 5c, Formwerkzeug 2d über dem Teilbereich 5d und Formwerkzeug 2e über dem Teilbereich 5e befinden.

Wenn die Formwerkzeuge 2a bis 2e weiter abgesenkt werden und den Mittelteil 5 des Zuschnitts 8 entlang einer ortsfesten Kante (nicht dargestellt) nach unten drücken, ergibt sich eine im Querschnitt u-förmige Verformung des Zuschnitts 8. Dies zeigt Figur 3. Um zu erreichen, dass diese Verformung exakt ausgeführt und beibehalten wird, weisen die Formwerkzeuge 2a bis 2e Unterdrucksauger oder Vakuumsauger 10 auf. Das Mittelteil 5 wird nach unten gedrückt. Dadurch richten sich die Seitenteile 6 und 7 auf und werden an die Formwerkzeuge 2a bis 2e gesaugt und in diesem Zustand gehalten.

Im nächsten Verfahrenschritt können die Formwerkzeuge 2a bis 2e zusätzlich gegeneinander im wesentlichen parallel zur Ebene des Zuschnitts verfahren werden. Unter Bezug auf das Formwerkzeug 2c werden die Formwerkzeuge 2b und 2b in Pfeilrichtung 11 bzw. 12 nach vorne geschoben, während die Formwerkzeuge 2e und 2a in Pfeilrichtung 13 beziehungsweise 14 zur Mitte hin verschoben werden. Daraus ergibt sich eine Anordnung gemäß Figur 4. Aus der Ausgangsposition der Formwerkzeuge 2a bis 2e in einer Reihe wird eine gegeneinander versetzte Bearbeitungsposition der Formwerkzeuge 2a bis 2e. Diese Bearbeitungsposition generiert schließlich den fertigen Einsatz für die Faltschachtel, weil die Seitenteile 6 und 7 an Formwerkzeugen 2a bis 2e anhaften und durch die gestrichelt dargestellten Faltlinien 15 unterteilt sind und die Bewegung der Formwerkzeuge 2a bis 2e mitmachen können, ohne den Kontakt zu den Formwerkzeugen 2a bis 2e zu verlieren.

Daraus ergibt sich schließlich, dass Teile des Zuschnitts 8 aufgerichtet werden und gegeneinander beziehungsweise zusammen geschoben werden. Das Resultat der Bearbeitung ist in der Figur 5 dargestellt. Es ergeben sich versetzt angeordnete Bodenbereiche 5a bis 5e und aus der Zeichnungsebene der Figur 5 aufragende Wandteile 6a bis 6f beziehungsweise 7a bis 7i.

Der hergestellte Einsatz kann in eine Faltschachtel 16 eingefügt werden, so dass diese Faltschachtel 16 gemäß Figur 6 in einzelne Gefache 17 unterteilt ist.

Gemäß Figur 7 sind zwei Bearbeitungszüge 17 und 18 nebeneinander angeordnet, von denen der eine zur Herstellung von Faltschachteln aus einem flach liegenden Zuschnitt 19 vorgesehen ist. An einem Portal 20 ist ein stempelförmiges Formwerkzeug 22 angeordnet, das senkrecht zur Zeichnungsebene verfahren werden kann, um aus dem flach liegenden Zuschnitt 19 eine nach oben offene Faltschachtel zu prägen.

Analog ist ein Portal 21 vorgesehen, an dem Formwerkzeuge beweglich angeordnet sind, wie sie oben beschrieben sind. Die Formwerkzeuge 23 können aus dem flach liegenden Zuschnitt 24 einen erfindungsgemäßen Einsatz 25 erzeugen.

Beide Bearbeitungszüge 17 und 18 können kontinuierlich betrieben werden und umfassen ein Förderband für den entsprechenden Zuschnitt..

## Patentansprüche

1. Vorrichtung zur Herstellung eines Einsatzes für eine Faltschachtel (16) aus einem flach liegenden Zuschnitt (8), wobei die Vorrichtung Formwerkzeuge (2a bis 2e) aufweist, die zum einen senkrecht zur Ebene des Zuschnitts (8) und zum anderen relativ zueinander verfahrbar sind, wobei die Formwerkzeuge (2a bis 2e) mit Mitteln zur Fixierung von Teilen des Zuschnitts (8) ausgestattet sind, **dadurch gekennzeichnet, dass** die Mittel zur Fixierung von Teilen des Zuschnitts (8) durch Unterdruck- oder Vakuumsauger ausgebildet sind.

2. Maschine zur Herstellung einer Faltschachtel aus einem flach liegenden Zuschnitt (8) mit einem Einsatz aus einem flach liegenden Zuschnitt (8), wobei die Maschine einen ersten Bearbeitungszug zur Herstellung der Faltschachtel und einen zweiten Bearbeitungszug zur Herstellung des Einsatzes umfasst, wobei eine Vorrichtung zur Herstellung des Einsatzes mit Formwerkzeugen (2a bis 2e) vorgesehen ist, die zum einen senkrecht zur Ebene des Zuschnitts (8) und zum anderen relativ zueinander vefahrbar sind, wobei die Formwerkzeuge (2a bis 2e) mit Mitteln zur Fixierung von Teilen des Zuschnitts (8) ausgestattet sind,
**dadurch gekennzeichnet, dass** die Mittel durch Unterdruck- oder Vakuumsauger ausgebildet sind.

## Claims

1. Apparatus for producing an insert for a folding box (16) from a laid-flat blank (8), wherein the apparatus has forming tools (2a to 2e) which can be displaced, on the one hand, perpendicularly to the plane of the blank (8) and, on the other hand, relative to one another, wherein the forming tools (2a to 2e) are provided with means for fixing parts of the blank (8), **characterized in that** the means for fixing parts of the blank (8) are in the form of negative-pressure or vacuum suckers.

2. Machine for producing a folding box from a laid-flat blank (8) with an insert made of a laid-flat blank (8), wherein the machine comprises a first processing set-up for producing the folding box and a second processing set-up for producing the insert, wherein an apparatus is provided for producing the insert using forming tools (2a to 2e) which can be displaced, on the one hand, perpendicularly to the plane of the blank (8) and, on the other hand, relative to one another, wherein the forming tools (2a to 2e) are provided with means for fixing parts of the blank (8), **characterized in that** the means are in the form of negative-pressure or vacuum suckers.

## Revendications

1. Dispositif de fabrication d'un insert pour une boîte pliante (16) à partir d'une pièce découpée (8) posée à plat, le dispositif comprenant des outils de formage (2a à 2e) qui peuvent être déplacés d'une part perpendiculairement au plan de la pièce découpée (8) et d'autre part les uns par rapport aux autres, les outils de formage (2a à 2e) étant équipés de moyens pour fixer des parties de la pièce découpée (8), **caractérisé en ce que** les moyens pour fixer des parties de la pièce découpée (8) sont réalisés au moyen de ventouses à dépression ou à vide.

2. Machine de fabrication d'une boîte pliante à partir d'une pièce découpée (8) posée à plat, dotée d'un insert constitué d'une pièce découpée (8) posée à plat, la machine comportant une première section d'usinage pour la fabrication de la boîte pliante et une deuxième section d'usinage pour la fabrication de l'insert, un dispositif étant prévu pour la fabrication de l'insert à l'aide d'outils de formage (2a à 2e) qui peuvent être déplacés d'une part perpendiculairement au plan de la pièce découpée (8) et d'autre part les uns par rapport aux autres, les outils de formage (2a à 2e) étant équipés de moyens pour fixer des parties de la pièce découpée (8), **caractérisée en ce que** les moyens sont réalisés au moyen de ventouses à dépression ou à vide.
